# EUROPÄISCHE PATENTSCHRIFT

(11) **EP 2 068 089 B1**
(45) Veröffentlichungstag und Bekanntmachung des Hinweises auf die Patenterteilung: **29.05.2019**
(21) Anmeldenummer: 08105862.0
(22) Anmeldetag: 25.11.2008
(51) Int. Cl.: F24C 15/20

(54) **Dunstabzug**
Dust drain
Cheminée de ventilation

(30) Priorität: 05.12.2007 CN 200720130807 U
(43) Veröffentlichungstag der Anmeldung: 10.06.2009
(73) Patentinhaber: BSH Hausgeräte GmbH, 81739 München (DE)
(72) Erfinder: Gu, Xiongfei, Nanjing, Jiangsu 210000 (CN); Müller, Carsten, 75175 Pforzheim (DE); Xia, Zhaoyang, Nanjing Jiangsu 210000 (CN)

(56) Entgegenhaltungen:
- WO-A1-98/38458
- FR-A1- 2 698 022
- US-A- 2 582 884
- US-B1- 6 470 880

## Beschreibung

### Technologisches Gebiet

Gegenstand der Erfindung ist ein Dunstabzug für den Haushalt, insbesondere für die Küche.

### Technologischer Hintergrund

Im Zuge der Erhöhung des Lebensniveaus beharren die Menschen beim Kauf von Produkten nicht mehr lediglich auf deren Funktionalität, sondern Stil und Charakter des Produktdesigns werden immer mehr zu einem der wichtigsten Faktoren dafür, ob ein Produkt gefällt oder nicht. Um sich eine Küche mit moderner Atmosphäre und Ästhetik zuzulegen, wird zum Beispiel das Streben nach dem modischen Design jedes einzelnen elektrischen Küchengerätes zu einem der wichtigsten Kriterien für die Wahl dieses betreffenden Gerätes durch den Konsumenten von elektrischen Küchengeräten. Dieser Markttrend kommt bei Dunstabzügen als einem der unverzichtbaren elektrischen Küchengeräte in der Region Asien besonders deutlich zum Ausdruck. Um Dunstabzüge mit unverwechselbarem Designstil und modischem Charakter bereitzustellen, verändern die Produzenten nicht nur die Anordnung zwischen den Teilen eines traditionellen Dunstabzugs, sondern versuchen verstärkt, noch mehr Materialien auszuwählen, um sie als Werkstoffe für die Herstellung der Einzelteile von Dunstabzügen zu verwenden. Zum Beispiel Glas und weitere transparente Materialien fanden in den letzten Jahren eine breite Anwendung bei Dunstabzügen, als Haubenkörper oder vordere Schutzplatte. Aufgrund der besonderen Materialeigenschaften von Glas oder transparenten Werkstoffen verwenden die Designer jedoch bei herkömmlichen Dunstabzügen ein Befestigungsverfahren, mit dem diese Materialien nach Möglichkeit in einfacher Weise auf das gesamte Gerät angewendet werden. Die aus Glas oder transparenten Materialien hergestellte vordere Schutzplatte wird zum Beispiel mit Klebstoff auf die aus Metall gefertigte Oberfläche aufgeklebt. Ein solches Design verbessert zwar in einem bestimmten Grad das Aussehen des gesamten Geräts, schränkt jedoch weiterhin in sehr großem Umfang die Ästhetik ein, die das Material selbst entfalten könnte. Außerdem bedeutet es auch eine gewisse Verschwendung von Material, wenn zwei Werkstoffe auf ein und derselben Stelle verwendet werden.

Die US 6,470,880 B1 offenbart eine Dunstabzugshaube, die einen Körper, einen Lüfterkasten, einen Kamin und einen Ventilator umfasst. Der Körper umfasst eine Bodenplatte, eine Oberplatte, eine Aufnahmeplatte, zwei Windführungen, eine Rückplatte und eine Frontkontrollplatte. Die Windführungen sind bilateral zwischen der Aufnahmeplatte und der Oberplatte verbunden.

In FR 2 698 022 A1 wird eine Vorrichtung offenbart, die eine Auszug umfasst, der innerhalb eines Dunstabzugs bewegt wird und der Formgebung dessen entspricht. Wrasen, der sich durch die Vorgänge auf der Kochplatte bildet, wird durch den Abzug abgesogen und vermindert. Ein Griff wird für die vertikale Bewegung verwendet. Das Einhalten einer gewünschten Position des Auszuges wird durch den festen Sitz der Führungsschienen, innerhalb derer der Auszug angeordnet ist, ermöglicht.

In der US 2,582,884 A wird eine Dunstabzugshaube offenbart, die aus einer Rückwand und Seitenwänden, die über eine Vorderplatte verbunden sind, besteht. Der obere Bereich der Haube ist mit einem Abteilungsregal ausgestattet, wodurch eine Kammer gebildet wird, in der ein durch ein Motor angetriebenes Gebläse, zu dem ein Lüfter verbunden ist, angeordnet ist. Des Weiteren ist an den Seitenwänden der Haube ein drehbarer Schirm angeordnet, der ein Paar Seitenarme umfasst, die mit einem Vorderrahmen verbunden sind. Die Seitenarme und der Rahmen bestehen aus einer Skelettkonstruktion mit transparenten Fenstern. Der Schirm wird in seiner niedrigen Betriebsposition durch einen eingezogenen Rand, der an der niedrigeren Kante der Vorderplatte ausgebildet ist, gestützt.

Die WO 98/38458 A1 offenbart eine kombinierte Lichtquellen-und Luftreinigungseinheit, die einen Körper und ein Zentrifugalgebläse mit nach hinten gerichteten Schaufeln, die mit niedriger Geschwindigkeit laufen und senkrecht durch den Körper mit seiner Achse angeordnet sind und einen zentralen Einlass, durch den die Luft enthaltenden Verunreinigungen aus einer Zielzone unter dem Gerät abgezogen werden, umfasst. Eine Lichtquelle, die innerhalb eines peripheren vorspringenden Randes radial außerhalb der Aufnahme des Zentrifugalgebläses angeordnet ist, um nicht die Strömung der Ansaugluft zu behindern. Ein Filter erstreckt sich in Umfangsrichtung um den Ventilator und eine Luftableitung beinhaltet eine sanft gekrümmte Strömungsablenkeinrichtung, bereitgestellt durch den Körper, um Luft, die nach außen von dem Ventilator in einer Aufwärtsrichtung strömt, abzulenken.

### Gegenstand der Erfindung

Um die oben genannten Unzulänglichkeiten zu überwinden, die in der herkömmlichen Technologie existieren, stellt sich dem Fachmann die Aufgabe, einen einfach herstellbaren Dunstabzug mit verbesserten Eigenschaften zur Verfügung zu stellen.

Das technologische Konzept, mit dem erfindungsgemäß diese Aufgabe realisiert wird, besteht in folgendem: Dunstabzug, einschließlich eines Gehäuseteils sowie eines Moduls Dunstsammelhaube, das ein vorderes Schutzelement umfasst und mit dem Gehäuseteil verbunden ist, wobei das vordere Schutzelement auslegerartig auf dem beschriebenen Modul Dunstsammelhaube verbunden ist und ein Vorderteil des Bauteils des Bodenhohlraums mit mindestens zwei Zungen versehen ist, dass auf den entsprechenden Positionen des vorderen Schutzelements Durchgangsbohrungen angebracht sind und dass die Zungen in die Durchgangsbohrungen hineinreichen, wodurch das Vorderteil des Bauteils des Bodenhohlraums mit dem vorderen Schutzelement überlappt. Im erfindungsgemäßen technologischen Konzept ist das vordere Schutzelement auslegerartig auf dem Modul Dunstsammelhaube verbunden und realisiert damit die Funktion, dass es den passierenden Öldunst und das Wasser abhält sowie das von der Leuchte kommende Licht abhält. Gleichzeitig bildet es aufgrund seiner hängenden Anbringungsweise gemeinsam mit den anderen Bauteilen des Moduls Dunstsammelhaube an dieser Stelle ein unverwechselbares Aussehen.
Gemäß der Ausführungsweise kann das vordere Schutzelement, um noch stärker eine optische Wirkung mit noch modernerer Ästhetik zu erzielen, aus Glas oder ähnlichen transparenten Materialien gefertigt werden.

Gemäß der Ausführungsweise besteht das Modul Dunstsammelhaube vorzugsweise mindestens aus dem direkt mit dem Gehäuseteil verbundenen Haubenelement, dem mit dem Haubenelement verbundenen Stützteil des vorderen Schutzelements und dem mit dem Stützteil des vorderen Schutzelements verbundenen vorderen Schutzelement sowie dem mit dem Vorderteil auf dem beschriebenen vorderen Schutzelement überlappenden Bauteil des Bodenhohlraums, wobei alle Teile einen flachen Hohlraum bilden.

Im Vergleich mit der herkömmlichen Technologie besteht der technologische Nutzeffekt in folgendem: Da das erfindungsgemäße Modul Dunstsammelhaube des Dunstabzugs hängend mit einem vorderen Schutzelement versehen ist, wird gleichzeitig mit einer Vereinfachung der Konstruktion dieser Stelle der Dunstsammelhaube und einer Einsparung von Material die Funktion realisiert, dass das vordere Schutzelement den Öldunst und das Wasser, die beim Kochen entstehen, sowie das von der Leuchte kommende Licht davon abhält, bis zur Stelle des Kochenden zu diffundieren. Außerdem erzielen das Modul Dunstsammelhaube sowie der gesamte Dunstabzug aufgrund dieser Konstruktion auch eine unverwechselbare optische Wirkung.

Nachfolgend werden in Verbindung mit den Abbildungen Ausführungsbeispiele dieser Erfindung beschrieben.

### Kurze Beschreibung der Abbildungen

Abbildungen:
- Abb. 1: zeigt die Draufsicht eines Teils des Gehäuses sowie des Moduls Dunstsammelhaube des Dunstabzugs.
- Abb. 2: zeigt das Schnittbild entlang der Linie D-D in Abbildung 1.
- Abb. 3: zeigt das Schnittbild entlang der Linie C-C in Abbildung 1.
- Abb. 4: zeigt das Schnittbild entlang der Linie A-A in Abbildung 1.
- Abb. 5: zeigt das Schnittbild entlang der Linie B-B in Abbildung 1.
- Abb. 6: zeigt eine partielle Vergrößerung der Stelle I in Abbildung 4.
- Abb. 7: zeigt eine partielle Vergrößerung der Stelle II in Abbildung 5.
- Abb. 8: zeigt eine partielle Vergrößerung der Stelle IV in Abbildung 2.
- Abb. 9: zeigt eine partielle Vergrößerung der Stelle V in Abbildung 3.

### In den Abbildungen:

1 - Bauteil des Bodenhohlraums, 2 - Haubenelement, 3 - Stützteil des vorderen Schutzelements, 4 - vorderes Schutzelement, 5 - Gehäuseteil, 6 - Verbindungsrahmen, 7 - Zunge, 8 - Durchgangsbohrung, 9 - Leuchte.

### Konkrete Ausführungsbeispiele

Wie den Abbildungen der Beschreibung zu entnehmen ist, handelt es sich bei dem erfindungsgemäß bereitgestellten Dunstabzug in erster Linie um einen Dunstabzug europäischen Stils mit gläserner Haube. Mit dem allgemeinen Rahmenaufbau dieser Art von Dunstabzug ist technisches Personal dieses Gebietes vertraut. Deshalb wurde auf eine Abbildung des gesamten Gerätes des Dunstabzugs verzichtet. Der Dunstabzug umfasst ein Gehäuseteil 5 sowie ein Modul Dunstsammelhaube, das ein vorderes Schutzelement 4 umfasst und mit dem Gehäuseteil 5 verbunden ist, wobei das vordere Schutzelement 4 auslegerartig auf dem beschriebenen Modul Dunstsammelhaube verbunden ist. Da im technologischen Konzept das vordere Schutzelement auslegerartig mit dem beschriebenen Modul Dunstsammelhaube verbunden ist, realisiert es damit die Funktion, dass es den Öldunst und das Wasser, die beim Kochen entstehen, abhält sowie das von der Leuchte 9 kommende Licht abhält. Gleichzeitig bildet es aufgrund seiner hängenden Anbringungsweise gemeinsam mit den anderen Bauteilen des Moduls Dunstsammelhaube an dieser Stelle ein unverwechselbares Aussehen.

Wie den Abbildungen 1 bis 7 zu entnehmen ist, kann das beschriebene vordere Schutzelement 4, um noch stärker eine optische Wirkung mit noch modernerer Ästhetik zu erzielen, aus Glas oder ähnlichen transparenten Materialien gefertigt werden.

Gemäß der Ausführungsweise der Erfindung besteht das Modul Dunstsammelhaube, wie in den Abbildungen 1 bis 9 dargestellt, vorzugsweise aus dem direkt mit dem Gehäuseteil 5 verbundenen Haubenelement 2, dem mit dem Haubenelement 2 verbundenen Stützteil des vorderen Schutzelements 3 und dem mit dem Stützteil des vorderen Schutzelements 3 verbundenen vorderen Schutzelement 4 sowie dem mit dem Vorderteil auf dem vorderen Schutzelement 4 überlappenden Bauteil des Bodenhohlraums 1, wobei alle Teile einen flachen Hohlraum bilden. Das Haubenelement 2 ist von einem Schirm gebildet, im vorliegenden Ausführungsbeispiel von einem im Wesentlichen horizontal ausgerichteten, gebogenen Glasschirm. Wie in den Abbildungen 7 bis 9 dargestellt, erfolgt die Verbindung zwischen dem Gehäuseteil 5 und dem Haubenelement 2, zwischen dem Haubenelement 2 und dem Stützteil des Schutzelements 3 sowie zwischen dem Stützteil des Schutzelements 3 und dem vorderen Schutzelement 4 durch Schrauben. Wie in den Abbildungen 1, 4 und 7 dargestellt, ist die Struktur der Überlappung zwischen dem Bauteil des Bodenhohlraums 1 und dem vorderen Schutzelement 4 vorzugsweise folgendermaßen konstruiert: Das Vorderteil des Bauteils des Bodenhohlraums 1 ist mit mindestens zwei Zungen 7 versehen, auf den entsprechenden Positionen des vorderen Schutzelements 4 sind Durchgangsbohrungen 8 angebracht, und die Zungen 7 reichen in die Durchgangsbohrungen 8 hinein, wodurch das Vorderteil des Bauteils des Bodenhohlraums 1 auf dem vorderen Schutzelement 4 überlappt. Das Gehäuseteil, das Stützteil des vorderen Schutzelements sowie das beschriebene Bauteil des Bodenhohlraums sind aus nichtrostendem Stahlwerkstoff gefertigt. Andere Materialien jedoch, die nach Meinung von technischem Personal dieses Gebietes als Austausch dienen können, zum Beispiel nichtrostendes Eisen und weitere metallische Materialien, liegen ebenfalls innerhalb des Schutzbereichs. Da das Modul Dunstsammelhaube des Dunstabzugs hängend mit einem vorderen Schutzelement versehen ist, wird gleichzeitig mit einer Realisierung der Vereinfachung der Konstruktion dieser Stelle der Dunstsammelhaube und einer Einsparung von Material die Funktion realisiert, dass das vordere Schutzelement 4 den Öldunst und das Wasser, die beim Kochen entstehen, sowie das von der Leuchte 9 kommende Licht davon abhält, bis zur Stelle des Kochenden zu diffundieren. Außerdem erzielen das Modul Dunstsammelhaube sowie der gesamte Dunstabzug aufgrund dieser Konstruktion auch eine unverwechselbare optische Wirkung.

## Patentansprüche

1. Dunstabzug, einschließlich eines Gehäuseteils (5) sowie eines Moduls Dunstsammelhaube, das ein vorderes Schutzelement (4) und ein mit dem vorderen Schutzelement zumindest teilweise überlappendem Bauteil (1) eines Bodenhohlraumes umfasst und mit dem Gehäuseteil (5) verbunden ist, wobei dass das vordere Schutzelement (4) auslegerartig auf dem Modul Dunstsammelhaube angeordnet ist **dadurch gekennzeichnet, dass** ein Vorderteil des Bauteils (1) des Bodenhohlraums mit mindestens zwei Zungen versehen ist, dass auf den entsprechenden Positionen des vorderen Schutzelements (4) Durchgangsbohrungen angebracht sind und dass die Zungen in die Durchgangsbohrungen hineinreichen, wodurch das Vorderteil des Bauteils (1) des Bodenhohlraums mit dem vorderen Schutzelement (4) überlappt.

2. Dunstabzug gemäß Anspruch 1, **dadurch gekennzeichnet, dass** das vordere Schutzelement (4) aus Glas oder ähnlichen transparenten Materialien hergestellt ist.

3. Dunstabzug gemäß Anspruch 1 oder 2, **dadurch gekennzeichnet, dass** das Modul Dunstsammelhaube mindestens aus einem direkt mit dem Gehäuseteil (5) verbundenen Haubenelement (2), dem vorderen Schutzelement (4), einem mit dem Haubenelement (2) verbundenen Stützteil (3) des vorderen Schutzelements (4) sowie dem mit dem vorderen Schutzelement zumindest teilweise überlappenden Bauteil (1) eines Bodenhohlraums besteht, wobei alle Teile einen flachen Hohlraum bilden.

4. Dunstabzug gemäß Anspruch 3, **dadurch gekennzeichnet, dass** zwischen dem Gehäuseteil (5) und dem Haubenelement (2), zwischen dem Haubenelement (2) und dem Stützteil (3) des Schutzelements sowie zwischen dem Stützteil (3) des Schutzelements und dem vorderen Schutzelement (4) Schraubenverbindungen bestehen.

5. Dunstabzug gemäß Anspruch einem der Ansprüche 1 oder 3, **dadurch gekennzeichnet, dass** das Gehäuseteil (5), das Stützteil (3) des vorderen Schutzelements sowie das Bauteil (1) des Bodenhohlraums aus metallischem Werkstoff gefertigt sind.

6. Dunstabzug nach einem der Ansprüche 1 bis 5, **dadurch gekennzeichnet, dass** das vordere Schutzelement (4) senkrecht zu einem Haubenelement (2) ausgerichtet ist.

7. Dunstabzug nach einem der Ansprüche 1 bis 6, **dadurch gekennzeichnet, dass** sich das vordere Schutzelement (4) von dem Haubenelement (2) nach unten erstreckt.

8. Dunstabzug nach einem der Ansprüche 1 bis 7, **dadurch gekennzeichnet, dass** das vordere Schutzelement (4) scheibenförmig ausgebildet ist, vorzugsweise als längliche und/oder rechteckige Scheibe.

9. Dunstabzug nach einem der Ansprüche 1 bis 8, **dadurch gekennzeichnet, dass** das vordere Schutzelement (4) als Blendschutz vor einer Leuchte (9) der Dunstabzugshaube angeordnet ist.

## Claims

1. Extractor, including a housing part (5) and a fume collecting hood module, which comprises a front protective element (4) and a component (1) of a floor cavity which overlaps at least partially with the front protective element and is connected to the housing part (5), wherein the front protective element (3) is arranged in the manner of a cantilever on the fume collecting hood module,
**characterised in that**
a front part of the component (1) of the floor cavity is provided with at least two tongues, that through holes are attached to the corresponding positions of the front protective element (4) and that the tongues extend into the through holes, as a result of which the front part of the component (1) of the floor cavity overlaps with the front protective element (4).

2. Extractor according to claim 1, **characterised in that** the front protective element (4) is produced from glass or similar transparent materials.

3. Extractor according to claim 1 or 2, **characterised in that** the fume collecting hood module consists at least of a hood element (2) connected directly with the housing part (5), the front protective element (4), a supporting part (3) of the front protective element (4) connected with the hood element (2) and the component (1) of a floor cavity which overlaps at least partially with the front protective element, wherein all parts form a flat cavity.

4. Extractor according to claim 3, **characterised in that** screw connections exist between the housing part (5) and the hood element (2), between the hood element (2) and the supporting part (3) of the protective element and between the supporting part (3) of the protective element and the front protective element (4).

5. Extractor according to one of claims 1 or 3, **characterised in that** the housing part (5), the supporting part (3) of the front protective element and the component (1) of the floor cavity are produced from metallic material.

6. Extractor according to one of claims 1 to 5, **characterised in that** the front protective element (4) is aligned at right angles to a hood element (2).

7. Extractor according to one of claims 1 to 6, **characterised in that** the front protective element (4) extends downward from the hood element (2).

8. Extractor according to one of claims 1 to 7, **characterised in that** the front protective element (4) is embodied in the shape of a disc, preferably as an elongated and/or rectangular disc.

9. Extractor according to one of claims 1 to 8, **characterised in that** the front protective element (4) is arranged as a glare shield against a light (9) from the extractor hood.

## Revendications

1. Hotte, y compris une partie de carcasse (5) ainsi qu'un module de hotte collectrice de vapeur, qui comprend un élément de protection avant (4) et un composant (1) d'un espace creux de fond chevauchant au moins partiellement l'élément de protection avant et relié à la partie de carcasse (5), dans laquelle l'élément de protection avant (4) est disposé à la manière d'une potence sur le module de hotte collectrice de vapeur, **caractérisée en ce qu'**une partie avant du composant (1) de l'espace creux de fond est dotée d'au moins deux langues, **en ce que** des perçages de traversée sont apposés sur les positions correspondantes de l'élément de protection avant (4) et **en ce que** les langues font saillie dans les perçages de traversée, via quoi la partie avant du composant (1) de l'espace creux de fond et l'élément de protection avant (4) se chevauchent.

2. Hotte selon la revendication 1, **caractérisée en ce que** l'élément de protection avant (4) est fabriqué en verre ou en un matériau transparent semblable.

3. Hotte selon la revendication 1 ou 2, **caractérisé en ce que** le module de hotte collectrice de vapeur se compose au moins d'un élément de hotte (2) relié directement à la partie de carcasse (5), de l'élément de protection avant (4), d'une partie de support (3) de l'élément de protection avant (4) reliée à l'élément de hotte (2) ainsi que du composant (1) d'un espace creux de fond se chevauchant au moins partiellement avec l'élément de protection avant, l'ensemble des parties constituant un espace creux plan.

4. Hotte selon la revendication 3, **caractérisée en ce que** des liaisons vissées existent entre la partie de carcasse (5) et l'élément de hotte (2), entre l'élément de hotte (2) et la partie de support (3) de l'élément de protection ainsi qu'entre la partie de support (3) de l'élément de protection et l'élément de protection avant (4).

5. Hotte selon l'une des revendications 1 ou 3, **caractérisée en ce que** la partie de carcasse (5), la partie de support (3) de l'élément de protection avant ainsi que le composant (1) de l'espace creux de fond sont fabriqués en un matériau métallique.

6. Hotte selon l'une des revendications 1 à 5, **caractérisée en ce que** l'élément de protection avant (4) est orienté perpendiculairement par rapport à un élément de hotte (2).

7. Hotte selon l'une des revendications 1 à 6, **caractérisée en ce que** l'élément de protection avant (4) s'étend vers le bas au départ de l'élément de hotte (2).

8. Hotte selon l'une des revendications 1 à 7, **caractérisée en ce que** l'élément de protection avant (4) est exécuté en forme d'écran, de préférence sous forme d'écran longitudinal et/ou d'écran rectangulaire.

9. Hotte selon l'une des revendications 1 à 8, **caractérisée en ce que** l'élément de protection avant (4) est disposé sous forme d'écran anti-éblouissement devant un éclairage (9) de la hotte.
